# EUROPÄISCHE PATENTSCHRIFT

(11) **EP 3 988 457 B1**
(45) Veröffentlichungstag und Bekanntmachung des Hinweises auf die Patenterteilung: **29.01.2025**
(21) Anmeldenummer: 21215240.9
(22) Anmeldetag: 18.12.2017
(51) Int. Cl.: B65B 3/00, B65B 1/46, B65B 7/28, B65B 43/46, B65B 43/54, B65B 3/28, B65B 35/36

(54) **VORRICHTUNG UND VERFAHREN ZUM BEFÜLLEN GENESTETER GEBINDE**
DEVICE AND METHOD FOR FILLING NESTED CONTAINERS
DISPOSITIF ET PROCÉDÉ DE REMPLISSAGE DES CONTENEURS EMPILÉS

(30) Priorität: 02.01.2017 DE 102017100010
(43) Veröffentlichungstag der Anmeldung: 27.04.2022
(62) Teilanmeldung aus: 17207888.3
(73) Patentinhaber: GRONINGER & CO. GMBH, 74564 Crailsheim (DE)
(72) Erfinder: Franke, Bernd, 74599 Wallhausen (DE); Veile, Josef, 73463 Westhausen (DE)
(74) Vertreter: Witte, Weller & Partner Patentanwälte mbB

(56) Entgegenhaltungen:
- EP-A1- 2 441 711
- WO-A2-2013/164422
- DE-A1- 102004 035 061
- DE-A1- 102005 026 986
- DE-A1- 102009 027 452
- DE-A1- 102012 208 061
- DE-A1- 102014 214 693

## Beschreibung

Die vorliegende Erfindung betrifft eine Vorrichtung zum Befüllen genesteter Gebinde, wobei die Gebinde in mindestens einer Reihe in einem Nest angeordnet sind und mittels einer Fördereinrichtung förderbar sind, mit einer Befüllstation zum gleichzeitigen Befüllen der Gebinde einer Reihe, mit zumindest einer Wiegestation zum Wiegen einer Reihe der Gebinde, mit einer ersten Greifeinrichtung zur gleichzeitigen Entnahme einer Reihe zu befüllender Gebinde und zur Übergabe dieser Gebinde an eine erste Wiegestation der zumindest einen Wiegestation und zur Übergabe der gewogenen Gebinde von der zumindest einen Wiegestation zurück in das zurück in das Nest, aus dem die erste Greifeinrichtung die Reihe zu befüllender Gebinde entnommen hat, oder zurück in ein darauffolgendes Nest.

Unter Gebinden sind vorliegend vorzugsweise pharmazeutische oder kosmetische Objekte wie Spritzen, Vials, Zylinderampullen etc. zu verstehen.

Vorzugsweise definiert die Fördereinrichtung eine Transportrichtung, wobei sich vorliegend "vor" bzw. "hinter" oder "nach" in Bezug auf diese Transportrichtung zu verstehen sind.

Eine derartige Vorrichtung zum Befüllen ist vorzugsweise innerhalb einer Produktionsstraße angeordnet, wobei in einem oder mehreren vorhergehenden Schritten die Gebinde zum Befüllen vorbereitet werden, also beispielsweise ausgepackt und in Nestern angeordnet und/oder sterilisiert und/oder erwärmt oder abgekühlt, um das in die Gebinde zu füllende Produkt nicht zu beeinträchtigen. Vorzugsweise ist der Vorrichtung zum Befüllen in Transportrichtung eine Vorrichtung zum Verschließen der befüllten Gebinde nachgeschaltet. Anschließend können die Gebinde vereinzelt oder in Gruppen vorzugsweise steril zum Weitertransport zu einem Endabnehmer verpackt werden.

Eine derartige Vorrichtung ist beispielsweise aus dem Dokument DE 103 45 338 B4 bekannt, wobei ein Transportsystem die genesteten Gebinde taktweise transportiert, wobei eine Greifeinrichtung eine Reihe von zu befüllenden Gebinden aus einem Nest entnimmt und einer Wiegestation übergibt, wobei die Greifeinrichtung die gewogenen Gebinde nach dem Wiegen einer Befüllstation übergibt, wobei diese Reihe dann befüllt wird. Die Greifeinrichtung übergibt diese Reihe nach dem Befüllen ein zweites Mal derselben Wiegestation, wobei die Reihe der gefüllten Gebinde erneut gewogen und dadurch deren Nettoinhalt bestimmt wird, und wobei die befüllte Reihe wieder in das Nest zurückgesetzt wird und beim Befüllen des Nestes ausgelassen wird, um eine doppelte Füllung zu vermeiden.

Insbesondere bei pharmazeutischen Produkten ist es von Relevanz, den genauen Füllstand der Gebinde zu kennen, da ein nicht korrekt befülltes Gebinde entweder eine Unter- oder eine Überdosierung eines in dem Gebinde enthaltenen Produkts zur Folge haben kann. Das kann einerseits zu erheblichen gesundheitlichen Schäden führen und andererseits, insbesondere im Falle einer Unterdosierung, dazu führen, dass die Wirksamkeit des Produkts erheblich eingeschränkt ist. Auch bei kosmetischen Produkten ist eine hohe Genauigkeit des Füllstands der Gebinde von Bedeutung, um die richtige Menge der teuren kosmetischen Produkte zu verkaufen.

Daher ist es von besonderem Interesse, den Füllstand bzw. das korrekte Arbeiten einer Abfüllvorrichtung zu kontrollieren und gegebenenfalls nachjustieren.

Hierbei ist es bekannt, einen Teil der Gebinde vor und nach dem Befüllvorgang zu wiegen und daraus den Nettoinhalt der einzelnen Gebinde zu bestimmen.

Besonders bevorzugt ist hierbei, wenn diese Kontrolle während des laufenden Befüllprozesses durchgeführt werden kann. Dabei kommt es im Stand der Technik durch besagte Messung häufig zu Verzögerungen im Abfüllvorgang, da das Bestimmen des Nettoinhalts der Gebinde eine gewisse Zeit benötigt.

Gemäß der Lehre der obigen Druckschrift muss der Befüllvorgang zumindest teilweise unterbrochen werden, um die Reihe von Gebinden zu entnehmen, zu wiegen, der Befüllstation zuzuführen und zu befüllen, erneut zu wiegen und in das Nest zurückzusetzen.

Außerdem ist es gemäß der oben genannten Lehre möglich, nur einen gewissen Teil der genesteten Gebinde zu wiegen.

Des Weiteren unterscheidet sich der Füllvorgang der überprüften Gebinde von dem Füllvorgang der übrigen Gebinde. Daher ist keine echte Überprüfung des Befüllvorgangs wie er im Normalbetrieb durchgeführt wird, möglich. Eine fehlerhafte Ausrichtung der Befüllstation mit einer zu befüllenden Reihe eines Nestes führt im schlimmsten Fall zu einem Danebengießen des Produkts. Ein derartiger Fehler ist mit der oben genannten Methode nicht erfassbar.

Aus der DE 10 2004 035 061 A1 ist eine Vorrichtung zum dosierten Befüllen von gruppenweise in Aufnahmen einer Trägerplatte befindlichen Gefäßen offenbart, die eine Wiegeeinrichtung zur Überprüfung der Dosierergebnisse einer Dosiereinrichtung aufweist, wobei die Wiegeeinrichtung einen Hebemechanismus zum Anheben mindestens eines der Gefäße aus einem Sitz der Trägerplatte aufweist, wobei die Wiegeeinrichtung einen Hebemechanismus aufweist, so dass die einzelnen Gefäße nur aus dem Nest angehoben werden müssen, um gewogen zu werden.

Hierbei wird die gleiche Wiegeeinrichtung vor und nach dem Befüllen der einzelnen Gefäße verwendet, so dass ein Nest vor dem Befüllen und nach dem Befüllen in Reichweite der Wiegevorrichtung sein muss. Zudem muss die Transporteinrichtung beim Wiegen der Gebinde gestoppt werden und die Wiegevorrichtung kurzzeitig im Stillstand sein. Ein Kontrollwiegen geht daher immer mit einer Verzögerung in der Abfüllstation einher.

Aus dem Dokument EP 2 570 350 A1 ist ein Verfahren zum Füllen und Verschließen von pharmazeutischen Objekten bekannt, die in parallelen Reihen in Nestern angeordnet sind. Die Objekte werden dabei an einem Eingang einer Fördereinrichtung in einer Entnahmestation den Nestern entnommen und in die Fördereinrichtung eingebracht, mittels der Fördereinrichtung werden die Objekte entlang eines geraden Abschnitts der Transportstrecke nacheinander einer ersten Wiegestation, einer Füllstation, und einer zweiten Wiegestation zugeführt.

Hierbei werden die Objekte nicht in den Nestern befüllt, sondern müssen auch zum Befüllen entnommen werden, was den zu längeren Bearbeitungszeiten führt.

In dem Dokument DE 10 2012 208 060 A1 wird eine Füllmaschine zur Befüllung von Behältern mit einer Flüssigkeit vorgeschlagen. Die Füllmaschine umfasst: eine Handhabungsvorrichtung, eine Wägevorrichtung, eine erste Füllvorrichtung und eine zweite Füllvorrichtung, wobei die erste Füllvorrichtung eingerichtet ist, auf der Wägevorrichtung angeordnete Behälter zu befüllen. Weiter ist die zweite Füllvorrichtung eingerichtet, in einem Nest angeordnete Behälter, zu befüllen. Die enthaltene Handhabungsvorrichtung ist dabei eingerichtet, einzelne Behälter und/oder Reihen von Behältern aus dem Nest zur Wägevorrichtung zu bringen. Zusätzlich kann die Handhabungsvorrichtung die Behälter aus der Wägevorrichtung entnehmen und in das Nest zurücksetzen.

Hierbei werden die Behälter während des Wiegens befüllt, was eine komplizierte Regelung der Füllanlage und lange Bearbeitungszeiten zur Folge hat.

Aus der DE 10 2014 214 693 A1 ist eine Vorrichtung zum Wiegen eines Behältnisses bekannt, mit zumindest einer Wiegeeinrichtung zum Wiegen zumindest eines Behältnisses, zumindest einer Behältnisaufnahme zum Transport des Behältnisses relativ zur Wiegeeinrichtung, wobei zumindest eine Antriebsfläche und zumindest ein auf der Antriebsfläche ankoppelbarer Mover vorgesehen sind, wobei der Mover auf der Antriebsfläche in zumindest zwei Freiheitsgraden verschiebbar und/oder drehbar angeordnet ist und die Behältnisaufnahme auf dem Mover angeordnet ist.

Hierbei ist zum Transport der Behältnisse eine Mover vorgesehen, wodurch die Befüllanlage kompliziert im Aufbau und der Steuerung sowie kostenintensiv ist.

Die Druckschrift DE 10 2009 027 452 A1 zeigt eine Vorrichtung zum Füllen und Verschließen von pharmazeutischen Behältnissen, wobei die Behältnisse in einem insbesondere wannenförmigen Aufnahmebehälter aufgenommen sind, in dem ein aus dem Aufnahmebehälter entnehmbares Trägerelement eingesetzt ist, in dem die Behältnisse in mehreren Reihen neben- und hintereinander in Aufnahmen des Trägerelements angeordnet sind, mit einer ersten Handhabungseinheit zum Entnehmen des Trägerelements aus dem Aufnahmebehälter, einer Füll- und Verschließeinrichtung für die Behältnisse und einer zweiten Handhabungseinheit zum Wiedereinsetzen des Trägerelements in den auf einer Fördereinrichtung mit dem Trägerelement mitgeförderten Aufnahmebehälter. Erfindungsgemäß ist es vorgesehen, dass die Behältnisse als Spritzkörper oder als mit Bördelkappen zu versehende Behältnisse wie Vials oder Zylinderampullen ausgebildet sind und dass der zweiten Handhabungseinrichtung eine Bördeleinrichtung zugeordnet ist, die beim Handhaben von mit Bördelkappen zu versehenen Behältnissen von der zweiten Handhabungseinrichtung angesteuert wird, so dass die zweite Handhabungseinrichtung die Behältnisse zunächst der Bördeleinrichtung zuführt und anschließend die zuvor mittels der Bördeleinrichtung verschlossenen Behältnisse wieder in das Trägerelement einsetzt.

Die Druckschrift EP 2 441 711 A1 zeigt ein Verfahren und eine das Verfahren ausführende Vorrichtung zum Überführen einer Vielzahl von rohrförmigen Behältern aus zerbrechlichem Material, die zum Aufnehmen von Dosen medizinischer Substanzen geeignet sind, beispielsweise Fässer für Spritzen oder Fläschchen, aus Behältern offenbart, in der die Behältnisse getrennt voneinander unterbringbar sind, zu einer Verpackungsmaschine zum Verarbeiten der Behältnisse, wobei jeder Behälter eine Vielzahl von Behältnissen aufnimmt und durch eine Förderstrecke zu der tragbar ist Verpackungsmaschine, wobei das Verfahren dadurch gekennzeichnet ist, dass es folgende Schritte umfasst: a. Sammeln einer Vielzahl von Behältern aus einem Behälter, wobei die Behälter voneinander getrennt gehalten werden; b. Anordnen der gesammelten Behältnisse an einem Einlauf der Verpackungsmaschine in einer vorgegebenen Formation, in der sie voneinander getrennt gehalten werden, und c. Einbringen der in den vorhergehenden Schritten gesammelten und geordneten Behälter in die Verpackungsmaschine, wobei sie voneinander getrennt gehalten werden, so dass die Verpackungsmaschine sie aufnehmen kann, sobald sie darin eingetreten sind, um sie zu verarbeiten.

Es ist daher eine Aufgabe der vorliegenden Erfindung, eine verbesserte Vorrichtung und ein verbessertes Verfahren zum Befüllen genesteter Gebinde anzugeben, die insbesondere eine In-Prozess-Kontrolle des Füllstands der Gebinde ermöglichen.

Die Aufgabe wird gelöst durch die Gegenstände der unabhängigen Ansprüche. Ausführungsformen sind Gegenstand der abhängigen Ansprüche.

Daher wird bereitgestellt eine Vorrichtung zum Befüllen genesteter Gebinde, wobei die Gebinde in mindestens einer Reihe in einem Nest angeordnet sind und mit einer Fördereinrichtung zum Fördern der Gebinde in einer Förderrichtung, mit einer Befüllstation zum gleichzeitigen Befüllen der Gebinde einer Reihe, mit einer Wiegestation zum Wiegen einer Reihe der Gebinde, mit einer ersten Greifeinrichtung zur gleichzeitigen Entnahme einer Reihe zu befüllender Gebinde und zur Übergabe dieser Gebinde an die Wiegestation und zur Übergabe der gewogenen Gebinde von der Wiegestation zurück in das Nest, aus dem die erste Greifeinrichtung die Reihe zu befüllender Gebinde entnommen hat, und wobei eine zweite Greifeinrichtung zur gleichzeitigen Entnahme der Reihe befüllter und gewogener Gebinde und zur Übergabe dieser Gebinde an die Wiegestation und zur Übergabe der Reihe der befüllten und zweifach gewogenen Gebinde von der Wiegestation zurück in das Nest, aus dem die zweite Greifeinrichtung die Reihe befüllter Gebinde entnommen hat, und wobei die Vorrichtung des Weiteren ein Steuergerät aufweist, das die erste Greifeinrichtung, die zweite Greifeinrichtung und die Wiegestation steuert, und dazu ausgebildet ist, wenigstens 6% der Gebinde eines Nestes zu wiegen, wobei die erste Greifeinrichtung in der Förderrichtung vor der Befüllstation und die zweite Greifeinrichtung in der Förderrichtung hinter der Befüllstation angeordnet ist, wobei die Befüllstation eine Mehrzahl von Füllstellen senkrecht zu der Förderrichtung der genesteten Gebinde aufweist, wobei die Anzahl der Gebinde einer Reihe der Anzahl der Füllstellen der Befüllstation entspricht, wobei die Wiegestation eine Mehrzahl von Wiegezellen aufweist, wobei die Anzahl der Wiegezellen wenigstens der Anzahl der zu wiegenden Gebinde entspricht, wobei die Gebinde gleichzeitig einzeln wiegbar sind.

Ein Verfahren zum Befüllen genesteter Gebinde weist die folgenden Schritte auf Fördern von in einem Nest angeordneter Gebinde in einer Förderrichtung mittels einer Fördereinrichtung, Entnehmens einer Reihe von zu befüllenden Gebinden aus einem Nest mittels einer ersten Greifeinrichtung, Übergeben dieser Gebinde an eine erste Wiegestation zumindest einer Wiegestation mittels der ersten Greifeinrichtung, wobei die Wiegestation eine Mehrzahl von Wiegezellen aufweist, wobei die Anzahl der Wiegezellen vorzugsweise wenigstens der Anzahl der zu wiegenden Gebinde entspricht, wobei die Gebinde gleichzeitig einzeln wiegbar sind, Wiegen der einzelnen Gebinde in leerem Zustand mittels der Wiegestation, Zurücksetzen der leeren Gebinde in das Nest, aus dem die erste Greifeinrichtung die Reihe zu befüllender Gebinde entnommen hat, mittels der ersten Greifeinrichtung, gleichzeitigen Befüllens der gewogenen Gebinde mittels einer Befüllstation, Entnehmen einer Reihe von befüllten Gebinde aus dem Nest mittels einer zweiten Greifeinrichtung, Übergeben dieser Gebinde an die Wiegestation mittels der zweiten Greifeinrichtung, erneuten Wiegens der einzelnen gewogenen und befüllten Gebinde mittels der Wiegestation, und Zurücksetzen der befüllten Gebinde nach dem erneuten Wiegen in das Nest, aus dem die zweite Greifeinrichtung die Reihe zu befüllender Gebinde entnommen hat, mittels der zweiten Greifeinrichtung, und wobei wenigstens 6% aller Gebinde eines Nestes vor und nach dem Befüllen gewogen werden, wobei die erste Greifeinrichtung in der Förderrichtung vor der Befüllstation und die zweite Greifeinrichtung in der Förderrichtung hinter der Befüllstation angeordnet ist, wobei die Befüllstation eine Mehrzahl von Füllstellen senkrecht zu der Förderrichtung der genesteten Gebinde aufweist, wobei die Anzahl der Gebinde einer Reihe der Anzahl der Füllstellen der Befüllstation entspricht.

Durch die Vorrichtung und das Verfahren ist es möglich, eine In-Prozess-Kontrolle durchzuführen, ohne dabei in den laufenden Betrieb einzugreifen. Vorzugsweise läuft die Befüllanlage mit normaler Geschwindigkeit weiter. Zudem ist es möglich, den Befüllvorgang zu überwachen, und zwar genau so, wie er im laufenden Betrieb durchgeführt wird. Es ist möglich alle Gebinde mit demselben zeitlichen Ablauf zu verarbeiten, und zwar unabhängig von der Anordnung der Gebinde, insbesondere unabhängig von der Anzahl von Reihen von Gebinden in einem Nest bzw. der Anzahl von Gebinden in einer Reihe. Mit der Prüfung einer gesamten Riehe kann des Weiteren ein vollständiger Fülltakt geprüft werden. Auch eine Beeinflussung der Füllstellen untereinander kann so ausgeschlossen werden.

Gemäß der vorliegenden Erfindung können so wenigstens 6 % und insbesondere wenigstens 10 % der Gebinde überprüft werden, es ist jedoch auch denkbar mehr, oder alle Gebinde zu überprüfen.

Mit der Prüfung einer gesamten Reihe kann des Weiteren ein vollständiger Fülltakt geprüft werden. Auch eine Beeinflussung der Füllstellen untereinander kann so ausgeschlossen werden.

Die Wiegestation weist eine Mehrzahl von Wiegezellen auf, wobei die Anzahl der Wiegezellen vorzugsweise wenigstens der Anzahl der zu wiegenden Gebinde entspricht, wobei die Gebinde gleichzeitig einzeln wiegbar sind. Hierdurch ist ein schnelles Wiegen aller zu wiegenden Gebinde möglich, wobei die Geschwindigkeit mit der die Anlage läuft dabei vorzugsweise im Wesentlichen von der Geschwindigkeit der Befüllstation abhängt und nicht durch die Wiegung beeinträchtigt wird.

Die erste Greifeinrichtung ist derart ausgebildet, dass sie Gebinde vor oder an der Befüllstation zurück in ein oder das Nest setzten kann. Hierdurch kann gewährleistet werden, dass der Füllprozess nicht gestört wird, die Befüllvorrichtung kann also ohne Rücksicht auf die Messung mit normaler Geschwindigkeit weiterlaufen. Dadurch, dass keine Unterbrechung zur Messung notwendig ist, kann die Befüllvorichtung im Allgemeinen schneller laufen. Das ermöglicht einen gleichbleibenden Verarbeitungsprozess, sodass eine höhere Genauigkeit erzielt werden kann. Insbesondere bleiben die Prozesszeiten der Anlage im Wesentlichen gleich, sodass weitere Prozessschritte wie z.B. Begasen der Gebinde ohne Beeinträchtigung durch den Wiegeprozess durchgeführt werden können.

Die Aufgabe ist somit vollkommen gelöst.

Die erste und die zweite Greifeinrichtung sind vorzugsweise im Wesentlichen identisch aufgebaut.

Die erste und/oder die zweite Greifeinrichtung können entsprechend der zu wiegenden Gebinde ausgebildet sein. So ist es denkbar, dass die erste und/oder die zweite Greifeinrichtung eine Anhebevorrichtung aufweist, die Gebinde, die unten aus den Nestern herausragen, anhebt, sodass die Greifeinrichtung, vorzugsweise mittels einer Greifzange, die angehobenen Gebinde greifen kann.

Bei entsprechend geformten Gebinden, insbesondere Gebinden mit einem radial weiter außen liegenden oberen Ende oder zylindrisch geformten Gebinden mit ausreichend großem Abstand zwischen den einzelnen Gebinden, ist es möglich, auf ein vorheriges Anheben der Gebinde zu verzichten und die Gebinde direkt zu greifen.

Ferner ist es denkbar, eine Greifeinrichtung mit Saugnäpfen vorzusehen, wobei die Saugnäpfe an einer glatten Oberfläche der Gebinde angeordnet werden können, um die Gebinde mittels Unterdruck an der Greifeinrichtung zeitweise zu fixieren.

Unter Transporteinrichtung wird vorliegend jede mögliche Art von Vorrichtung verstanden, die sich dazu eignet, genestete Gebinde zu transportieren. Dabei ist es denkbar, dass Nester von Gebinden auf zwei parallel laufenden Förderschienen aufliegen und so gefördert werden. Es ist auch denkbar, die Nester in eine dafür vorgesehene Schiene einzusetzen, oder die Nester in einem Transportschlitten aufzunehmen. Des Weiteren ist es möglich die Nester von Gebinden mittels eines Transportbandes zu transportieren oder zwischen wenigstens zwei Transportriemen geklemmt zu transportieren.

Unter Nest soll vorliegend jegliche Art von Vorrichtung oder Anordnung verstanden werden, die dazu geeignet ist, mehrere Gebinde zusammenzufassen. Die Gebinde sind dabei vorzugsweise in mehreren Reihen angeordnet. Eine Reihe kann hierbei aus wenigstens zwei Gebinden bestehen.

Eine Wiegestation gemäß der vorliegenden Erfindung kann jegliche Art von Wiegevorrichtung sein, die es ermöglicht, mehrere Gebinde einzeln und im Wesentlichen parallel zu wiegen.

Gemäß einer Ausgestaltung weist die Befüllvorrichtung ein Steuergerät auf, das dazu ausgebildet ist, die erste und die zweite Greifeinrichtung und die zumindest eine Wiegestation zu steuern und wenigstens 6 % der Gebinde eines Nestes zu wiegen. Hierdurch kann ein hoher Qualitätsstandard erreicht werden. Insbesondere können wenigstens 10% oder genau 10 % der Gebinde eines Nestes gewogen werden. Eine beispielhafte Auflistung verschiedener Nestkonfigurationen ist der folgenden Tabelle zu entnehmen.

| Gebinde pro Nest | Anzahl pro Reihe | Anteil einer Reihe an Gesamtgebinden eines Nestes [%] |
|---|---|---|
| 160 | 16 | 10 |
| | 10 | 6,25 |
| 100 | 10 | 10 |
| 64 | 8 | 12,5 |
| 48 | 8 | 16,67 |
| | 6 | 12,5 |
| ... | ... | ... |

Bevorzugt weist eine Reihe von Gebinden genau 6,25%, 10%, 12,5% oder 16,67% der Gebinde eines Nestes auf. Folglich können genau 6,25%, 10%, 12,5% oder 16,67% der Gebinde eines Nests mittels der Greifeinrichtungen erfasst und gewogen werden.

Weiter bevorzugt weist eine Reihe genau 10 Gebinde auf, wobei die erste Greifeinrichtung und/oder die zweite Greifeinrichtung dazu ausgebildet ist gleichzeitig 10 Gebinde zu greifen. Hierdurch kann die Geschwindigkeit der Befüllanlage weiter verbessert werden

Bei derartigen Anlagen sind Abweichungen im Befüllverhalten von Füllvorgang zu Füllvorgang üblicherweise sehr gering bis nicht vorhanden, sodass durch eine Kontrolle von wenigstens 6 % und insbesondere wenigstens 10 % der Gebinde ein korrektes Arbeiten der Befüllvorrichtung mit hoher Zuverlässigkeit überprüft bzw. verifiziert werden kann.

In einer Ausgestaltung der Befüllvorrichtung kann vorgesehen sein, dass die Befüllstation eine Mehrzahl von Füllstellen senkrecht zu einer Förderrichtung der genesteten Gebinde aufweist, wobei die Anzahl der Gebinde einer Reihe der Anzahl der Füllstellen der Befüllstation entspricht.

Gemäß einer weiteren bevorzugten Ausgestaltung weist die erste Greifeinrichtung und/oder die zweite Greifeinrichtung einen wenigstens zweiachsigen Greifer auf. Hierdurch kann die Befüllvorrichtung konstruktiv einfach und kosteneffizient realisiert werden. Zudem sind eine einfache Steuerung der ersten Greifeinrichtung und/oder der zweiten Greifeinrichtung und kurze Transportzeiten der zu wiegenden Gebinde möglich.

Gemäß einer weiteren bevorzugten Ausgestaltung ist die erste Greifeinrichtung und/oder die zweite Greifeinrichtung derart ausgebildet, dass sie Gebinde, vorzugsweise eine ganze Reihe von Gebinden, aus mehreren, insbesondere allen, Positionen des Nestes entnehmen kann und in diese oder eine andere Position dieses oder eines anderen Nestes zurücksetzen kann. Hierdurch ist ein sehr dynamischer Aufbau der Anlage möglich. Insbesondere kann die Anlage während des Wiegens weitergefahren werden, da die Reihe auch unabhängig von der Position des Nestes zurückgesetzt werden kann.

Weiter bevorzugt ist es, wenn die erste Greifeinrichtung und/oder die zweite Greifeinrichtung eine Greifzange mit zwei Klemmleisten aufweist, um eine Reihe von Gebinde zu klemmen. Hierdurch kann konstruktiv einfach, eine Entnahme von einer Reihe von Gebinden erreicht werden.

Gemäß einer bevorzugten Ausgestaltung des Verfahrens wird aus dem Ergebnis des erstens Wiegens und dem Ergebnis des zweiten Wiegens der Nettoinhalt jedes einzelnen Gebindes bestimmt, wobei die Befüllstation unter Berücksichtigung des bestimmten Nettoinhaltes jedes Gebindes individuell angepasst wird. Hierdurch ist eine automatisierte Nachjustierung der Füllmenge möglich, was eine Anpassung und Selbstkorrektur der Befüllvorrichtung ohne Anhalten des Abfüllvorgangs erlaubt.

Das ist besonders vorteilhaft bei sehr kritischen Produkten, die beispielsweise gekühlt oder unter Schutzatmosphäre abgefüllt werden müssen. Ein langwieriges Einstellen der Befüllanlage per Hand ist nicht nötig, die Anlage ist quasi nach dem Einlernprozess, also den ersten Nettoinhaltsbestimmungen, kalibriert.

Die Begriffe Befüllen der Gebinde und Verschließen der Gebinde sind vorliegend derart zu verstehen, dass auch ein Befüllen bzw. Verschließen einschließlich eines Begasens der Gebinde davon umfasst sein kann.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Ausgestaltungen der Erfindung sind in der Zeichnung dargestellt und werden in der nachfolgenden Beschreibung näher erläutert. Es zeigen:
- Figur 1: eine schematische Darstellung einer Ausgestaltung einer erfindungsgemäßen Befüllstation in einer Produktionsstraße,
- Figur 2a: eine schematische Draufsicht einer Ausgestaltung einer erfindungsgemäßen Befüllstation,
- Figur 2b: eine schematische Seitenansicht der erfindungsgemäßen Befüllvorrichtung der Fig. 2a,
- Figur 3a: eine schematische Draufsicht einer Greifeinrichtung,
- Figur 3b: eine schematische Seitenansicht der Greifeinrichtung der Fig. 3a,
- Figur 4: eine schematische Draufsicht einer Befüllvorrichtung in einer Befüllanlage,
- Figur 5: eine Ausgestaltung eines erfindungsgemäßen Verfahrens, und
- Figur 6a bis 6d: eine vereinfachte Darstellung verschiedener Entnahme-, Wiege- und Zurücksetzschritte.

Die Fig. 1 zeigt schematisch eine Befüllvorrichtung 10 in einer Produktionsstraße zum Befüllen von Nestern 12 von Gebinden 14, die aus Gründen der Übersicht in Fig. 1 nicht weiter dargestellt sind. Die Nester 12 werden dabei von einer Transporteinrichtung 16, die vereinfacht durch Pfeile symbolisiert ist, in Pfeilrichtung transportiert. Die Befüllvorrichtung 10 weist schematisch dargestellt eine erste Greifeinrichtung 18 und eine zweite Greifeinrichtung 20 auf, die jeweils einen Schwenkarm 22 und eine Greifzange 24 aufweisen. Des Weiteren weist die Befüllvorrichtung 10 eine Befüllstation 26 und zumindest eine Wiegestation 28 mit nicht näher dargestellten Wiegezellen 30 auf. In Transportrichtung nach der Der Befüllvorrichtung 10 ist eine Verschließstation 32 zum Verschließen der Gebinde 14 angeordnet an die sich vorzugsweise eine Verpackstation 34 anschließt, in der die Gebinde 14 aus den Nestern 12 entnommen werden können und zum Weitertransport in entsprechende Behältnisse, wie Kartons, verpackt werden. Es versteht sich, dass die Gebinde 14 auch in den Nestern 12 verbleiben können und zusammen mit den Nestern 12 verpackt werden können. In Transportrichtung vor der Befüllvorrichtung 10 kann eine Vorgeschaltete Vorrichtung 38 vorgesehen sein, in der die Gebinde 14 zum Befüllen vorbereitet werden, also beispielsweise ausgepackt und in den Nestern 12 angeordnet und/oder sterilisiert und/oder erwärmt oder abgekühlt, um das in die Gebinde 14 zu füllende Produkt nicht zu beeinträchtigen.

Die Fig. 2a zeigt eine Ausgestaltung einer Befüllvorrichtung 10. Der Befüllvorrichtung 10 werden Nester 12 von Gebinden 14 mittels einer Fördereinrichtung oder Transporteinrichtung 16 zugeführt. Die Befüllvorrichtung 10 weist weiter eine erste Greifeinrichtung 18 und eine zweite Greifeinrichtung 20 auf. Die erste Greifeinrichtung 18 und die zweite Greifeinrichtung 20 sind im Wesentlichen baugleich aufgebaut, sodass im Folgenden nur die erste Greifeinrichtung 18 genauer beschrieben wird. Die Bewegungsradien der Greifeinrichtungen sind schematisch als Kreise dargestellt.

Die erste Greifeinrichtung 18 weist einen Schwenkarm 22 auf, an dem eine wiederum schwenkbare Greifzange 24 angeordnet ist. Die erste Greifeinrichtung 18 ist dabei in Förderrichtung vor einer Befüllstation 26 angeordnet. In Förderrichtung zwischen der ersten Greifeinrichtung 18 und der zweiten Greifeinrichtung 20 ist eine Wiegestation 28 angeordnet. Die Wiegestation 28 weist einzelne Wiegezellen 30 auf. Die Wiegezellen 30 können bspw. als Wiegebecher ausgestaltet sein.

Die Wiegestation 28 befindet sich also in Bezug auf die Förderrichtung im Wesentlichen auf gleicher Höhe wie die Befüllstation 26. In Förderrichtung hinter der zweiten Greifeinrichtung 20 ist vorzugsweise eine Verschließstation 32 angeordnet, die aus Gründen der Übersicht lediglich schematisch zusammen mit weiteren nachgeschalteten Vorrichtungen 34 dargestellt ist.

Die erste Greifeinrichtung 18 dient zur Entnahme einer Reihe von Gebinden 14 aus einem Nest 12 und zur Übergabe an die Wiegestation 28, wobei jeder Wiegezelle 30 der Wiegestation 28 vorzugsweise ein Gebinde 14 zugeordnet ist, sodass die Gebinde 14 im Wesentlichen parallel und einzeln gewogen werden. Nach dem Wiegen werden die Gebinde 14 wieder von der ersten Greifeinrichtung 18 aufgenommen und in das Nest 12 zurückgesetzt. Das Leergewicht der einzelnen Gebinde 14 kann hierbei registriert werden.

Das Nest 12 wird dann mittels der Förder- oder Transporteinrichtung 16 in einer Förderrichtung zu der Befüllstation 26 gefördert, wobei die Befüllstation 26 die Gebinde 14 einer Reihe von Gebinden 14 parallel und einzeln befüllen kann. Eine Reihe von Gebinden erstreckt sich dabei senkrecht zu der Förderrichtung. Die Gebinde stehen senkrecht zu der Förderrichtung nebeneinander in dem Nest.

Das Befüllen der Gebinde 14 geschieht an Füllstellen der Befüllstation 26. Die Füllstellen können ebenfalls senkrecht zu der Förderrichtung nebeneinander angeordnet sein. Das Füllen erfolgt beispielsweise mittels sogenannter Füllnadeln und ist allgemein im Stand der Technik bekannt, sodass auf weitere Ausführungen bezüglich des genauen Befüllvorgangs verzichtet wird.

Nach dem Befüllen kann die Reihe vorgewogener Gebinde 14 von der zweiten Greifeinrichtung 20 entnommen werden und der Wiegestation 28 erneut zugeführt werden. Die einzelnen befüllten Gebinde 14 können dann wie oben beschrieben erneut gewogen werden. Hierbei kann aus dem vorher bestimmten Leergewicht und dem Gesamtgewicht der Nettoinhalt jedes einzelnen Gebindes 14 bestimmt und überprüft werden. Das Ergebnis des Nettoinhalts kann bei der Steuerung der Befüllstation 26 berücksichtigt werden.

Die oben beschriebene Befüllvorrichtung 10 ist vorzugsweise nur ein Teilabschnitt einer vollautomatisierten Anlage, wobei Vorrichtungen, die benötigt werden, um die Gebinde 14 in den Nestern 12 bereitzustellen der Befüllvorrichtung 10 vorgeschaltet sind und vorliegend schematisch durch das Symbol mit dem Bezugszeichen 38 dargestellt sind.

In Fig. 2b ist die Befüllvorrichtung 10 der Fig. 2a entlang dem Schnitt A in stark vereinfachter Darstellung gezeigt. Die Förderrichtung verläuft dabei von links nach rechts. Die Reihen von Gebinden 14 sind dabei vereinfacht U-förmig dargestellt. Da die erste Greifeinrichtung 18 baugleich zu der zweiten Greifeinrichtung 20 ist, ist die zweite Greifeinrichtung 20 nur schematisch angedeutet. Weiter gezeigt sind insgesamt drei Nester 12 mit jeweils vier Reihen von Gebinden 14, wobei im mittleren Nest 12' eine Reihe von Gebinden 14 von der Befüllstation 26 verdeckt ist.

In Fig. 3a ist eine Greifeinrichtung 18, 20 gezeigt. Die Greifeinrichtung 18, 20 weist einen Schwenkarm 22 auf, der um ein erstes Ende 22a schwenkbar ist, wie in Fig. 3a durch einen Pfeil angedeutet. An einem zweiten, dem ersten gegenüberliegenden, Ende 22b des Schwenkarms 22 ist eine Greifzange 24 angeordnet. Diese ist an dem zweiten Ende 22b des Schwenkarms 22 angeordnet und ist, wie durch einen Pfeil verdeutlicht, schwenkbar. Die Greifzange weist eine erste Klemmleiste 24a und eine zweite Klemmleiste 24b auf, die derart in Bezug aufeinander bewegbar sind, dass sie eine Reihe von Gebinden 14 klemmen bzw. freigeben können.

In Fig. 3b ist ein Schnitt der Greifeinrichtung der Fig. 3a entlang dem Schnitt B schematisch dargestellt. Die Greifzange 24 ist derart ausgestaltet, dass sie aufwärts und Abwärts, also senkrecht, in Bezug auf die Transportrichtung bewegt werden kann, um die in der ersten Klemmleiste 24a und zweiten Klemmleiste 24b geklemmten Gebinde 14 aus einem Nest 12 zu entnehmen.

In Fig. 4 ist in Draufsicht eine Befüllvorrichtung 10 mit daran anschließender Verschließstation 32 mit einer Verschließmittelstation 36 gezeigt. Die Befüllvorrichtung 10 in der Fig. 4 entspricht im Wesentlichen der Befüllvorrichtung 10 der Fig. 2a und 2b, sodass gleiche Bauteile mit gleichen Bezugsziffern gekennzeichnet sind. Im Folgenden soll auf die Unterschiede genauer eingegangen werden.

Die Befüllvorrichtung 10 weist eine erste Wiegestation 28a und eine zweite Wiegestation 28b auf. Die erste Greifeinrichtung 18 kann eine Reihe von Gebinden 14 aus einem Nest 12 entnehmen und der ersten Wiegestation 28a übergeben. Die erste Wiegestation 28 kann dann das Leergewicht der einzelnen Gebinde 14 parallel bestimmen, wie oben beschrieben. Die erste Greifeinrichtung 18 kann dann nach dem Wiegen der Gebinde 14 die Reihe von Gebinden 14 von der ersten Wiegestation 28a entnehmen und in das Nest 12 zurücksetzen. Das Nest 12 wird dann mittels der Transporteinrichtung 16 weitertransportiert und der Befüllstation 26 zugeführt, in der die Gebinde 14 jeder Reihe einzeln befüllt werden, wobei jede Reihe parallel befüllt wird. Nach dem Befüllen wird dann das Nest 12 mittels der Transporteinrichtung 16 weiter in Transportrichtung bewegt, wobei die zuvor gewogene Reihe von Gebinden 14 von der zweiten Greifeinrichtung 20 entnommen werden kann und der zweiten Wiegestation 28b zugeführt werden kann, wobei die zweite Wiegestation 28b die Gebinde 14 einzeln und parallel wiegt, und wobei aus dem Leergewicht, also dem Ergebnis des vorherigen Wiegens, und dem Gesamtgewicht, also dem Ergebnis erneuten Wiegens, der Nettoinhalt der Gebinde 14 bestimmt werden kann. Dieser Nettoinhalt kann dann in der Steuerung der Befüllstation 26 berücksichtigt werden. Insbesondere kann die Befüllstation 26 hierdurch justiert bzw. nachjustiert werden.

Nach dem erneuten Wiegen kann die zweite Greifeinrichtung 20 die Reihe von Gebinden 14 aus der zweiten Wiegestation 28b entnehmen und in das Nest 12 zurücksetzen. Das Nest 12 wird dann mittels der Transporteinrichtung 16 weiter in Transportrichtung bewegt und einer Verschließstation 32 zugeführt, in der die Gebinde 14 vorzugsweise einzeln und parallel verschlossen werden. Der Verschließstation 32 werden dabei Verschlussmittel von einer Zuführeinrichtung 36 zur Verfügung gestellt.

Anschließend können die verschlossenen befüllten und zweifach gewogenen Gebinde 14 zunächst einer Inspektion unterzogen werden, gekühlt werden oder in Quarantäne aufbewahrt werden und anschließend etikettiert und einer nicht näher bezeichneten Verpackungsvorrichtung zugeführt werden. Die Gebinde 14 werden in verschiedenen Packungsgrößen entsprechend einem Endanwender verpackt und sind anschließend zum Weitertransport/Versand bereit.

In Fig. 5 sind die einzelnen Verfahrensschritte eines erfindungsgemäßen Verfahrens schematisch dargestellt. Das Verfahren kann vorzugsweise von einer der oben beschriebenen Befüllvorrichtungen 10 durchgeführt werden. In einem ersten Schritt S1 werden die zu befüllenden Gebinde 14 aus einem Nest 12 mittels einer ersten Greifeinrichtung 18 entnommen. In einem zweiten Schritt S2 werden die einzelnen Gebinde 14 im leeren Zustand gewogen und deren Leergewicht bestimmt. In einem darauf folgenden Schritt S3 werden die leeren gewogenen Gebinde 14 zurück in das Nest 12 oder in ein Nest 12' gesetzt. in dem anschließenden Schritt S4 werden die leeren und gewogenen sich in dem Nest 12 befindenden Gebinde von der Befüllstation 26 befüllt und anschließend in einem Schritt S5 mittels einer zweiten Greifeinrichtung 20 aus dem Nest 12 entnommen. In einem darauf folgenden Schritt S6 werden die einfach gewogenen befüllten Gebinde 14 erneut gewogen und abschließend in einem Schritt S7 zurück in das Nest 12 oder in ein anderes Nest 12' gesetzt.

Bei dem Verfahren werden die Gebinde 14 einzeln gewogen, also das Gewicht jedes einzelnen Gebindes 14 bestimmt, wobei die Gebinde 14 auch im Wesentlichen gleichzeitig gewogen werden.

Mit dem erfindungsgemäßen Verfahren ist es möglich, wenigstens 6 %, insbesondere genau 10 %, aller Gebinde 14 vor und nach dem Befüllen zu wiegen. Es ist selbstverständlich auch denkbar, mehr Gebinde 14, insbesondere alle Gebinde 14, vor und nach dem Befüllen zu wiegen.

Insbesondere kann durch das zweifache Wiegen der Gebinde 14 der Nettoinhalt der einzelnen Gebinde 14 bestimmt werden, wobei dieser Nettoinhalt vorzugsweise bei der Steuerung der Befüllstation 26 berücksichtigt werden kann, sodass eine automatische Justierung der Befüllstation 26 durchführbar ist.

Die Befüllstation 26 weist vorzugsweise einzelne Befülleinrichtungen oder Füllstellen auf, die jeweils ein Gebinde 14 befüllen können, sodass die Befüllstation 26 vorzugweise eine Reihe von Gebinden 14 im Wesentlichen gleichzeitig befüllen kann. Es ist auch denkbar, dass die Befüllstation 26 weniger oder mehr Befülleinrichtungen aufweist.

In den Fig. 6a bis 6d sind verschiedene Ausgestaltungen eines erfindungsgemäßen Verfahrens dargestellt. Aus Gründen der Übersicht sind unter anderem die Transporteinrichtung 16 und die Befüllstation 26 nicht dargestellt. In diesem Beispiel verläuft die Transportrichtung der Nester 12 von Gebinden 14 von unten nach oben.

In Fig. 6a ist schematisch ein Nest 12 mit Gebinden 14 gezeigt, wobei eine Reihe von Gebinden 14 von der ersten Greifeinrichtung 18 entnommen werden kann. Dies kann beispielsweise die erste Reihe von Gebinden 14 sein, wie in Fig. 6 durch eine Umrandung dargestellt. Es versteht sich, dass jede beliebige Reihe von der Greifeinrichtung 18 entnommen werden kann. Diese Reihe von Gebinden 14 wird dabei, wie oben beschrieben, von der Zange 24 der ersten Greifeinrichtung 18 geklemmt, aus dem Nest 12 angehoben und der zumindest einen Wiegestation 28 übergeben und gewogen. Anschließend können die gewogenen Gebinde 14 von der ersten Greifeinrichtung 18 aus der zumindest einen Wiegestation 28 entnommen werden und in das Nest 12 oder in ein darauffolgendes Nest 12' wie in Fig. 6b dargestellt übergeben werden. Danach erfolgt, wie oben beschrieben das Befüllen der Gebinde 14 in der nicht näher dargestellten Befüllstation 26.

Wie in Fig. 6c dargestellt, entnimmt die zweite Greifeinrichtung 20 nach dem Befüllen der Gebinde 14 eine Reihe bereits gewogener und befüllter Gebinde 14 aus dem Nest 12 und übergibt diese Reihe, wie oben beschrieben, der zumindest einen Wiegestation 28, wobei die Gebinde 14 erneut gewogen werden und anschließend von der zweiten Greifeinrichtung 20 wieder zurück in das Nest 12 oder in das drauffolgende Nest 12' übergeben werden.

Falls die erste Greifeinrichtung 18 die Gebinde 14 nach dem Wiegen in das Nest 12' übergeben hat, entnimmt die zweite Greifeinrichtung 20 nach eine Reihe bereits gewogener und befüllter Gebinde 14 aus dem Nest 12' und übergibt diese Reihe nach dem Wiegen wieder zurück in das Nest 12' oder in das drauffolgende Nest 12". Dies ist schematisch in Fig. 6d dargestellt.

Bevorzugt wird dabei wenigstens eine Reihe von Gebinden 14 eines Nestes 12 vor und nach dem Befüllen gewogen, wobei eine Reihe beispielsweise zumindest 6 % und insbesondere zumindest 10 % der Gebinde 14 eines Nestes 12 entspricht.

Es versteht sich, dass auch Ausgestaltungen denkbar sind, bei denen eine Reihe von Gebinden 14 weniger als 10 % und insbesondere weniger als 6 % der Gebinde 14 eines Nestes 12 entsprechen, wobei hierbei zumindest so viele Reihen von Gebinden 14 eines Nestes 12 vor und nach dem Befüllen gewogen werden, dass insgesamt zumindest der gewünschte Anteil der Gebinde 14 eines Nestes 12 vor und nach dem Befüllen gewogen werden.

Die Anzahl der entnommenen Gebinde 14 entspricht bevorzugt der Anzahl der Füllstellen in der Befüllstation 26, sodass ein kompletter Fülltakt geprüft werden kann. Es kann folglich die Beeinflussung von Füllstellen untereinander überprüft bzw. ausgeschlossen werden.

Bevorzugt wird bei einem Anfahren der Anlage jede Reihe eines ersten Nestes 12 gewogen, sodass die Anlage schnell eingelernt werden kann. Die Anlage kann mit wenig Zeit und Produktverlust in Betrieb genommen werden.

Ferner wird bei einem Leerfahren der Anlage bevorzugt jede Reihe des letzten Nestes 12 und eventuell des vorletzten Nestes 12 gewogen, sodass überprüft werden kann, bis zu welcher Reihe und insbesondere bis zu welchem Gebinde 14 einer Reihe der benötigte Füllstand erreicht wird. Damit kann der Produktverlust beim Leerfahren der Anlage minimiert sein.

## Patentansprüche

1. Vorrichtung (10) zum Befüllen genesteter Gebinde (14), wobei die Gebinde (14) in mindestens einer Reihe in einem Nest (12) angeordnet sind , mit einer Fördereinrichtung (16) zum Fördern der Gebinde (14) in einer Förderrichtung, mit einer Befüllstation (26) zum gleichzeitigen Befüllen der Gebinde (14) einer Reihe, mit einer Wiegestation (28) zum Wiegen einer Reihe der Gebinde (14), mit einer ersten Greifeinrichtung (18) zur gleichzeitigen Entnahme einer Reihe zu befüllender Gebinde (14) und zur Übergabe dieser Gebinde (14) an die Wiegestation (28) und zur Übergabe der gewogenen Gebinde (14) von der Wiegestation (28) zurück in das Nest (12), aus dem die erste Greifeinrichtung (18) die Reihe zu befüllender Gebinde (14) entnommen hat, **gekennzeichnet durch** eine zweite Greifeinrichtung (20) zur gleichzeitigen Entnahme der Reihe befüllter und gewogener Gebinde (14) und zur Übergabe dieser Gebinde (14) an die Wiegestation (28) und zur Übergabe der Reihe der befüllten und zweifach gewogenen Gebinde (14) von der Wiegestation (28) zurück in das Nest (12, 12'), aus dem die zweite Greifeinrichtung (20) die Reihe befüllter Gebinde (14) entnommen hat, wobei die Vorrichtung (10) des Weiteren ein Steuergerät aufweist, das die erste Greifeinrichtung (18), die zweite Greifeinrichtung (20) und die Wiegestation (28) steuert, und dazu ausgebildet ist, wenigstens 6% der Gebinde (14) eines Nestes (12, 12', 12") zu wiegen, wobei die erste Greifeinrichtung (18) in der Förderrichtung vor der Befüllstation (26) und die zweite Greifeinrichtung (20) in der Förderrichtung hinter der Befüllstation angeordnet ist, wobei die Befüllstation (26) eine Mehrzahl von Füllstellen senkrecht zu der Förderrichtung der genesteten Gebinde (14) aufweist, wobei die Anzahl der Gebinde (14) einer Reihe der Anzahl der Füllstellen der Befüllstation (26) entspricht, wobei die Wiegestation (28) eine Mehrzahl von Wiegezellen (30) aufweist, wobei die Anzahl der Wiegezellen (30) wenigstens der Anzahl der zu wiegenden Gebinde (14) entspricht, wobei die Gebinde (14) gleichzeitig einzeln wiegbar sind.

2. Befüllvorrichtung (10) nach Anspruch 1, **gekennzeichnet durch** das Steuergerät, das dazu ausgebildet ist, genau 10% der Gebinde (14) eines Nestes (12, 12', 12") zu wiegen.

3. Befüllvorrichtung (10) nach Anspruch 1 oder 2, **dadurch gekennzeichnet, dass** eine Reihe von Gebinden (14) wenigstens 6%, insbesondere genau 10%, der Gebinde (14) eines Nestes (12, 12', 12") entspricht.

4. Befüllvorrichtung (10) nach einem der Ansprüche 1 bis 3, **dadurch gekennzeichnet, dass** eine Reihe genau 10 Gebinde (14) aufweist, und dass die erste Greifeinrichtung (18) und/oder die zweite Greifeinrichtung (20) dazu ausgebildet ist gleichzeitig 10 Gebinde (14) zu greifen.

5. Befüllvorrichtung (10) nach einem der Ansprüche 1 bis 4, **dadurch gekennzeichnet, dass** sowohl die erste Greifeinrichtung als auch die zweite Greifeinrichtung derart ausgebildet sind, dass sie jeweils die gesamte Reihe der Gebinde gleichzeitig ergreifen können.

6. Befüllvorrichtung (10) nach einem der Ansprüche 1 bis 5, **dadurch gekennzeichnet, dass** sich die Reihe der genesteten Gebinde (14) senkrecht zu einer Förderrichtung des Nestes erstreckt.

7. Befüllvorrichtung (10) nach einem der Ansprüche 1 bis 6, **dadurch gekennzeichnet, dass** die erste Greifeinrichtung (18) derart ausgebildet ist, dass sie die Gebinde (14) vor oder an der Befüllstation (26) zurücksetzt.

8. Befüllvorrichtung (10) nach einem der Ansprüche 1 bis 7, **dadurch gekennzeichnet, dass** die zweite Greifeinrichtung (20) derart ausgebildet ist, dass sie vor dem zweiten Wiegen die Gebinde (14) hinter der Befüllstation (26) aus einem Nest (12, 12') entnimmt und die Gebinde (14) hinter der Befüllstation (26) in das Nest (12, 12') oder ein darauffolgendes Nest (12") zurück setzt.

9. Befüllvorrichtung (10) nach einem der vorhergehenden Ansprüche, **dadurch gekennzeichnet, dass** die erste Greifeinrichtung (18) und/oder die zweite Greifeinrichtung (20) einen wenigstens zweiachsigen Greifer aufweist.

10. Befüllvorrichtung (10) nach einem der vorhergehenden Ansprüche, **dadurch gekennzeichnet, dass** die erste Greifeinrichtung (18) und/oder die zweite Greifeinrichtung (20) derart ausgebildet ist, dass sie Gebinde (14), vorzugsweise eine Reihe von Gebinden (14), aus mehreren Positionen eines Nestes (12, 12', 12") entnehmen kann und in diese oder eine andere Position dieses Nestes (12, 12', 12") oder eines späteren Nestes (12, 12', 12") zurück setzen kann.

11. Verfahren zum Befüllen genesteter Gebinde (14), mit den Schritten:
- Fördern von in einem Nest angeordneten Gebinden (14) in einer Förderrichtung mittels einer Fördereinrichtung (16),
- Entnehmen (S1) einer Reihe von zu befüllenden Gebinden (14) aus einem Nest (12) mittels einer ersten Greifeinrichtung (18),
- Übergeben dieser Gebinde (14) an eine erste Wiegestation (28a) zumindest einer Wiegestation (28) mittels der ersten Greifeinrichtung (18), wobei die Wiegestation (28) eine Mehrzahl von Wiegezellen (30) aufweist, wobei die Anzahl der Wiegezellen (30) vorzugsweise wenigstens der Anzahl der zu wiegenden Gebinde (14) entspricht, wobei die Gebinde (14) gleichzeitig einzeln wiegbar sind,
- Wiegen (S2) der einzelnen Gebinde (14) in leerem Zustand mittels der Wiegestation (28),
- Zurücksetzen (S3) der leeren Gebinde (14) in das Nest (12), aus dem die erste Greifeinrichtung (18) die Reihe zu befüllender Gebinde (14) entnommen hat, mittels der ersten Greifeinrichtung (18),
- Gleichzeitiges Befüllen (S4) der gewogenen Gebinde (14) mittels einer Befüllstation (26),
- Entnehmen (S5) einer Reihe von befüllten Gebinde (14) aus dem Nest (12, 12') mittels einer zweiten Greifeinrichtung (20),
- Übergeben dieser Gebinde (14) an die Wiegestation (28) mittels der zweiten Greifeinrichtung (20),
- erneutes Wiegen (S6) der einzelnen gewogenen und befüllten Gebinde (14) mittels der Wiegestation (28), und
- Zurücksetzen (S7) der befüllten Gebinde (14) nach dem erneuten Wiegen (S6) in das Nest (12, 12'), aus dem die zweite Greifeinrichtung (20) die Reihe zu befüllender Gebinde (14) entnommen hat, mittels der zweiten Greifeinrichtung (20), und
wobei wenigstens 6% aller Gebinde (14) eines Nestes (12, 12', 12") vor und nach dem Befüllen gewogen werden, wobei die erste Greifeinrichtung (18) in der Förderrichtung vor der Befüllstation (26) und die zweite Greifeinrichtung (20) in der Förderrichtung hinter der Befüllstation angeordnet ist, wobei die Befüllstation (26) eine Mehrzahl von Füllstellen senkrecht zu der Förderrichtung der genesteten Gebinde (14) aufweist, wobei die Anzahl der Gebinde (14) einer Reihe der Anzahl der Füllstellen der Befüllstation (26) entspricht.

12. Verfahren nach Anspruch 11, wobei die Gebinde (14) einzeln und gleichzeitig gewogen werden.

13. Verfahren nach Anspruche 11 oder 12, wobei genau 10% aller Gebinde (14) eines Nestes (12, 12', 12") vor und nach dem Befüllen gewogen werden.

14. Verfahren nach einem der Ansprüche 13 bis 15, wobei aus dem Ergebnis des Wiegens (S2) und dem Ergebnis des erneuten Wiegens (S6) der Nettoinhalt jedes einzelnen Gebindes (14) bestimmt wird.

15. Verfahren nach Anspruch 14, wobei die Füllmenge der Befüllstation (26) unter Berücksichtigung des bestimmten Nettoinhalts jedes Gebindes (14) angepasst wird.

## Claims

1. Device (10) for filling nested containers (14), wherein the containers (14) are arranged in at least one row in a nest (12), having a conveying device (16) for conveying the containers (14) in a conveying direction, having a filling station (26) for simultaneously filling the containers (14) of a row, having a weighing station (28) for weighing a row of the containers (14), having a first gripping device (18) for simultaneously removing a row of containers (14) to be filled and for transferring these containers (14) to the weighing station (28) and for transferring the weighed containers (14) from the weighing station (28) back into the nest (12) from which the first gripping device (18) has removed the row of containers (14) to be filled, **characterized by**
a second gripping device (20) for simultaneously removing the row of filled and weighed containers (14) and for transferring these containers (14) to the weighing station (28) and for transferring the row of filled and twice-weighed containers (14) from the weighing station (28) back into the nest (12, 12') from which the second gripping device (20) has removed the row of filled containers (14), wherein the device (10) furthermore comprises a control unit which controls the first gripping device (18), the second gripping device (20) and the weighing station (28) and is designed for the purpose of weighing at least 6% of the containers (14) of a nest (12, 12', 12"), wherein the first gripping device (18) is arranged upstream of the filling station (26) in the conveying direction and the second gripping device (20) is arranged downstream of the filling station in the conveying direction, wherein the filling station (26) comprises a plurality of fill points perpendicular to the conveying direction of the nested containers (14), wherein the number of containers (14) of a row corresponds to the number of fill points of the filling station (26), wherein the weighing station (28) comprises a plurality of weighing cells (30), wherein the number of weighing cells (30) corresponds at least to the number of containers (14) to be weighed, wherein the containers (14) are weighable individually at the same time.

2. Filling device (10) according to Claim 1, **characterized by** the control unit which is designed for the purpose of weighing precisely 10% of the containers (14) of a nest (12, 12', 12").

3. Filling device (10) according to Claim 1 or 2, **characterized in that** a row of containers (14) corresponds to at least 6%, in particular precisely 10%, of the containers (14) of a nest (12, 12', 12").

4. Filling device (10) according to one of Claims 1 to 3, **characterized in that** a row comprises precisely 10 containers (14), and **in that** the first gripping device (18) and/or the second gripping device (20) is designed for the purpose of gripping 10 containers (14) at the same time.

5. Filling device (10) according to one of Claims 1 to 4, **characterized in that** both the first gripping device and the second gripping device are designed in such a way that they are each able to grip the entire row of containers at the same time.

6. Filling device (10) according to one of Claims 1 to 5, **characterized in that** the row of the nested containers (14) extends perpendicularly to a conveying direction of the nest.

7. Filling device (10) according to one of Claims 1 to 6, **characterized in that** the first gripping device (18) is designed in such a way that it repositions the containers (14) upstream of or at the filling station (26).

8. Filling device (10) according to one of Claims 1 to 7, **characterized in that** the second gripping device (20) is designed in such a way that, before the second weighing, it removes the containers (14) downstream of the filling station (26) from a nest (12, 12') and repositions the containers (14) downstream of the filling station (26) in the nest (12, 12') or in a following nest (12").

9. Filling device (10) according to one of the preceding claims, **characterized in that** the first gripping device (18) and/or the second gripping device (20) comprises an at least biaxial gripper.

10. Filling device (10) according to one of the preceding claims, **characterized in that** the first gripping device (18) and/or the second gripping device (20) is designed in such a way that it can remove containers (14), preferably a row of containers (14), from multiple, in particular all, positions of a nest (12, 12', 12") and can reposition them in this position or in a different position of this nest (12, 12', 12") or of a subsequent nest (12, 12', 12").

11. Method for filling nested containers (14), having the following steps:
- conveying containers (14), which are arranged in a nest, in a conveying direction by means of a conveying device (16),
- removing (S1) a row of containers (14) to be filled from a nest (12) by means of a first gripping device (18),
- transferring these containers (14) to a first weighing station (28a) of at least one weighing station (28) by means of the first gripping device (18), wherein the weighing station (28) comprises a plurality of weighing cells (30), wherein the containers (14) are weighable individually at the same time,
- weighing (S2) the individual containers (14) in the empty state by means of the weighing station (28),
- repositioning (S3) the empty containers (14) in the nest (12) from which the first gripping device (18) has removed the row of containers (14) to be filled, by means of the first gripping device (18),
- simultaneously filling (S4) the weighed containers (14) by means of a filling station (26),
- removing (S5) a row of filled containers (14) from the nest (12, 12') by means of a second gripping device (20),
- transferring these containers (14) to the weighing station (28) by means of the second gripping device (20),
- further weighing (S6) of the individual weighed and filled containers (14) by means of the weighing station (28), and
- repositioning (S7) the filled containers (14), after the further weighing (S6), in the nest (12, 12') from which the second gripping device (20) has removed the row of containers (14) to be filled, by means of the second gripping device (20), and
wherein at least 6% of all the containers (14) of a nest (12, 12', 12") are weighed before and after the filling process, wherein the first gripping device (18) is arranged upstream of the filling station (26) in the conveying direction and the second gripping device (20) is arranged downstream of the filling station in the conveying direction, wherein the filling station (26) comprises a plurality of fill points perpendicular to the conveying direction of the nested containers (14), wherein the number of containers (14) of a row corresponds to the number of fill points of the filling station (26).

12. Method according to Claim 12, wherein the containers (14) are weighed individually and at the same time.

13. Method according to Claim 12 or 13, wherein precisely 10% of all the containers (14) of a nest (12, 12', 12") are weighed before and after the filling process.

14. Method according to one of Claims 13 to 15, wherein the net content of each individual container (14) is determined from the result of the weighing (S2) and the result of the further weighing (S6).

15. Method according to Claim 14, wherein the filling amount of the filling station (26) is adapted taking into consideration the determined net content of each container (14).

## Revendications

1. Dispositif (10) permettant de remplir des récipients (14) installés dans une cavité, dans lequel les récipients (14) sont disposés en au moins une rangée dans une cavité (12), comportant un appareil de transport (16) pour le transport des récipients (14) dans une direction de transport, comportant un poste de remplissage (26) pour le remplissage simultané des récipients (14) d'une rangée, comportant un poste de pesage (28) pour la pesée d'une rangée de récipients (14), comportant un premier appareil de préhension (18) pour le prélèvement simultané d'une rangée de récipients (14) à remplir et pour le transfert desdits récipients (14) au poste de pesage (28) et pour le transfert des récipients (14) pesés du poste de pesage (28) de nouveau dans la cavité (12) de laquelle le premier appareil de préhension (18) a prélevé la rangée de récipients (14) à remplir, **caractérisé par** un second appareil de préhension (20) pour le prélèvement simultané de la rangée de récipients (14) remplis et pesés et pour le transfert desdits récipients (14) au poste de pesage (28) et pour le transfert de la rangée de récipients (14) remplis et pesés deux fois du poste de pesage (28) de nouveau dans la cavité (12, 12') de laquelle le second appareil de préhension (20) a prélevé la rangée de récipients (14) remplis, dans lequel le dispositif (10) présente en outre un instrument de commande qui commande le premier appareil de préhension (18), le second appareil de préhension (20) et le poste de pesage (28), et est configuré pour peser au moins 6 % des récipients (14) d'une cavité (12, 12', 12"), dans lequel le premier appareil de préhension (18) est disposé en amont du poste de remplissage (26) dans la direction de transport et le second appareil de préhension (20) est disposé en aval du poste de remplissage dans la direction de transport, dans lequel le poste de remplissage (26) présente une pluralité de points de remplissage perpendiculairement à la direction de transport des récipients (14) installés dans une cavité, dans lequel le nombre de récipients (14) d'une rangée correspond au nombre de points de remplissage du poste de remplissage (26), dans lequel le poste de pesage (28) présente une pluralité de cellules de pesage (30), dans lequel le nombre de cellules de pesage (30) correspond au moins au nombre de récipients (14) à peser, dans lequel les récipients (14) peuvent être pesés individuellement simultanément.

2. Dispositif de remplissage (10) selon la revendication 1, **caractérisé par** l'instrument de commande qui est configuré pour peser exactement 10 % des récipients (14) d'une cavité (12, 12', 12").

3. Dispositif de remplissage (10) selon la revendication 1 ou 2,
**caractérisé en ce qu'**une rangée de récipients (14) correspond à au moins 6 %, en particulier à exactement 10 %, des récipients (14) d'une cavité (12, 12', 12").

4. Dispositif de remplissage (10) selon l'une des revendications 1 à 3,
**caractérisé en ce qu'**une rangée présente exactement 10 récipients (14), et **en ce que** le premier appareil de préhension (18) et/ou le second appareil de préhension (20) sont conçus pour saisir simultanément 10 récipients (14).

5. Dispositif de remplissage (10) selon l'une des revendications 1 à 4,
**caractérisé en ce qu'**à la fois le premier appareil de préhension et le second appareil de préhension sont conçus de telle sorte qu'ils peuvent saisir simultanément respectivement toute la rangée de récipients.

6. Dispositif de remplissage (10) selon l'une des revendications 1 à 5,
**caractérisé en ce que** la rangée de récipients (14) installés dans une cavité s'étend perpendiculairement à une direction de transport de la cavité.

7. Dispositif de remplissage (10) selon l'une des revendications 1 à 6,
**caractérisé en ce que** le premier appareil de préhension (18) est conçu de telle sorte qu'il remet en place les récipients (14) avant le poste de remplissage (26) ou au niveau de celui-ci.

8. Dispositif de remplissage (10) selon l'une des revendications 1 à 7,
**caractérisé en ce que** le second appareil de préhension (20) est conçu de telle sorte qu'avant la seconde pesée, il prélève les récipients (14) d'une cavité (12, 12') en aval du poste de remplissage (26) et remet en place les récipients (14) dans la cavité (12, 12') ou dans une cavité (12") suivante en aval du poste de remplissage (26).

9. Dispositif de remplissage (10) selon l'une des revendications précédentes,
**caractérisé en ce que** le premier appareil de préhension (18) et/ou le second appareil de préhension (20) présentent un moyen préhenseur au moins biaxial.

10. Dispositif de remplissage (10) selon l'une des revendications précédentes,
**caractérisé en ce que** le premier appareil de préhension (18) et/ou le second appareil de préhension (20) sont conçus de telle sorte qu'ils peuvent prélever des récipients (14), de préférence une rangée de récipients (14), de plusieurs positions d'une cavité (12, 12', 12") et les remettre en place dans ladite position ou dans une autre position de ladite cavité (12, 12', 12") ou d'une cavité (12, 12', 12") ultérieure.

11. Procédé pour le remplissage de récipients (14) installés dans une cavité, comportant les étapes consistant à :
- transporter des récipients (14) disposés dans une cavité dans une direction de transport au moyen d'un appareil de transport (16),
- prélever (S1) une rangée de récipients (14) à remplir d'une cavité (12) au moyen d'un premier appareil de préhension (18),
- transférer lesdits récipients (14) à un premier poste de pesage (28a) d'au moins un poste de pesage (28) au moyen du premier appareil de préhension (18), dans lequel le poste de pesage (28) présente une pluralité de cellules de pesage (30), dans lequel le nombre de cellules de pesage (30) correspond de préférence au moins au nombre de récipients (14) à peser, dans lequel les récipients (14) peuvent être pesés individuellement simultanément,
- peser (S2) les récipients (14) individuels à l'état vide au moyen du poste de pesage (28),
- remettre en place (S3) les récipients (14) vides dans la cavité (12) de laquelle le premier appareil de préhension (18) a prélevé la rangée de récipients (14) à remplir au moyen du premier appareil de préhension (18),
- remplir simultanément (S4) les récipients (14) pesés au moyen d'un poste de remplissage (26),
- prélever (S5) une rangée de récipients (14) remplis de la cavité (12, 12') au moyen d'un second appareil de préhension (20),
- transférer lesdits récipients (14) au poste de pesage (28) au moyen du second appareil de préhension (20),
- peser de nouveau (S6) les récipients (14) individuels, pesés et remplis au moyen du poste de pesage (28), et
- remettre en place (S7) les récipients (14) remplis après la nouvelle pesée (S6) dans la cavité (12, 12') de laquelle le second appareil de préhension (20) a prélevé la rangée de récipients (14) à remplir au moyen du second appareil de préhension (20), et
dans lequel au moins 6 % de tous les récipients (14) d'une cavité (12, 12', 12") sont pesés avant et après le remplissage, dans lequel le premier appareil de préhension (18) est disposé en amont du poste de remplissage (26) dans la direction de transport et le second appareil de préhension (20) est disposé en aval du poste de remplissage dans la direction de transport, dans lequel le poste de remplissage (26) présente une pluralité de points de remplissage perpendiculairement à la direction de transport des récipients (14) installés dans une cavité, dans lequel le nombre de récipients (14) d'une rangée correspond au nombre de points de remplissage du poste de remplissage (26).

12. Procédé selon la revendication 11, dans lequel les récipients (14) sont pesés individuellement et simultanément.

13. Procédé selon les revendications 11 ou 12, dans lequel exactement 10 % de tous les récipients (14) d'une cavité (12, 12', 12") sont pesés avant et après le remplissage.

14. Procédé selon l'une des revendications 13 à 15, dans lequel le contenu net de chaque récipient (14) individuel est déterminé à partir du résultat de la pesée (S2) et du résultat de la nouvelle pesée (S6).

15. Procédé selon la revendication 14, dans lequel la quantité de remplissage du poste de remplissage (26) est adaptée en tenant compte du contenu net déterminé de chaque récipient (14).
